# EUROPÄISCHE PATENTSCHRIFT

(11) **EP 2 255 047 B1**
(45) Veröffentlichungstag und Bekanntmachung des Hinweises auf die Patenterteilung: **09.04.2014**
(21) Anmeldenummer: 08734588.0
(22) Anmeldetag: 29.02.2008
(51) Int. Cl.: E04G 23/00, E04D 15/00, B26B 5/00, A47L 13/08

(54) **SCHABER ZUM ABSCHABEN VON MATERIALIEN VON EINEM UNTERGRUND**
SCRAPER FOR SCRAPING OFF MATERIALS FROM A SUBSTRATE
RACLOIR POUR ENLEVER PAR GRATTAGE DES MATIÈRES D'UN SUBJECTILE

(43) Veröffentlichungstag der Anmeldung: 01.12.2010
(73) Patentinhaber: Proverum AG, 6341 Baar (CH)
(72) Erfinder: MÜHLEBACH, Moritz, CH-8305 Dietikon (CH)
(74) Vertreter: Von Rohr
(86) Internationale Anmeldenummer: PCT/EP2008/001597
(87) Internationale Veröffentlichungsnummer: WO 2009/106097

(56) Entgegenhaltungen:
- JP-A- 11 324 301
- US-A- 5 001 946
- US-A- 5 280 676
- US-A- 5 924 204
- US-A- 6 029 545
- US-A- 6 058 809
- US-B1- 6 352 009
- US-B1- 7 299 719

## Beschreibung

Die Erfindung betrifft einen Schaber nach dem Oberbegriff von Anspruch 1.

Bei Bausanierungen oder dgl, sind häufig Bodenbeläge, Wandbeläge oder Dachbeläge von einem Untergrund, dem Boden, der Wand oder dem Dach abzulösen oder abzutragen. Häufig sind solche Belege, insbesondere Baubodenbeläge wie PVC-Böden, Teppichböden, Parkett oder Laminatböden, mit Klebern an dem Untergrund, in der Regel einem Estrich oder Bodendielen, verklebt. In diesen Fällen haften die Beläge und die Kleberschichten besonders stark am Untergrund. Zum Ablösen derartiger Beläge und/oder der Kleberschichten kommen Schaber, wie beispielsweise Handschaber, Standschaber oder Stripper, zum Einsatz, wobei die bekannten Schaber ein Befestigungsteil zur Befestigung einer Schaberklinge aufweisen und wobei durch Vorwärtsbewegung einer vorderen Schneidkante der Schaberklinge entlang des Untergrunds die abzulösenden Materialien von dem Untergrund abgeschabt werden. Die Schaberklinge besteht aus einem metallischen Flachmaterial bzw. einem Blechstück, das an einem Ende einen Befestigungsabschnitt aufweist, der zwischen einem oberen Befestigungsstück und einem unteren Befestigungsstück des Befestigungsteils eingespannt werden kann. Die Befestigungsstücke des Befestigungsteils sind dazu derart ausgebildet, daß beim Verbinden der Befestigungsstücke eine Aussparung zur Aufnahme der Schaberklinge gebildet wird.

Beim Abschaben werden die vom Untergrund bereits abgetrennten Materialteile durch nachkommendes abgeschabtes Material auf der Oberseite der Schaberklinge in Richtung zu dem Befestigungsteil transportiert. Dort stoßen die abgeschabten Materialien gegen das Befestigungsteil an, was zu einer Beschädigung des Befestigungsteils und zu einem erhöhten Verschleiß in diesem Bereich führt. Insbesondere bei manuell betätigbaren Schabern führt das Inkontakttreten von abgeschabten Materialbestandteilen mit dem Befestigungsteil im übrigen zu einem erhöhten Widerstand beim Abschaben des Untergrunds, so daß das Ablösen der Materialien von dem Untergrund mühsam ist. Können Materialbestandteile beim Abschaben nicht von dem Untergrund abgeschabt werden, so können diese auf der Unterseite der Schaberklinge beim weiteren Vortrieb der Schaberklinge gegen das Befestigungsteil anstoßen, was ebenfalls zu einem erhöhten Verschleiß des Befestigungsteils und zu einem erhöhten Kraftaufwand beim Abschaben führen kann.

Aus der US-A-5,280,676 und der US-A-6,029,545 gehen jeweils Schaber hervor, die ein schräg zur Schaberklinge verlaufendes Befestigungsteil aufweisen, an dem ein Griff befestigt ist. Der Griff steht schräg zur Schaberklinge. Durch den schräg abstehenden Griff ist die Anordnung des Schabers zum Boden vorgegeben. Die Schaberklinge muß zum Boden hin angeordnet sein, während der Griff nach oben absteht. Bei dem aus der US-A-5,280,676 bekannten Schabern ist ein mittlerer Bereich des Befestigungsteils gegenüber dem vorderen Bereich des Befestigungsteils abgewinkelt, so daß abgeschabtes Material im Bereich der Abwinkelung abgeleitet wird. Bei dem aus der US-A-6,029,545 bekannten Schaber ist am Befestigungsteil eine U-fözmige Verstärkungsrippe vorgesehen, die möglicherweise auch zum Ableiten von abgeschabtem Material dient.

Aus der US-A-5,924,204 geht ein Schaber hervor, der eine im Querschnitt pfeilförmige Schaberklinge aufweist, die nicht aus Flachmaterial besteht und bei der es sich um ein vergleichsweise teures Bauteil, das mit erheblichen Kosten zu fertigen ist, handelt. Die die Pfeilform bildenden Abschnitte der Schaberklinge können grundsätzlich als Leitabschnitte verstanden werden. Diese pfeilförmigen Abschnitte erstrecken sich über die gesamte Länge der Schaberklinge.

Aufgabe der vorliegenden Erfindung ist es, einen Schaber jeweils der eingangs genannten Art zur Verfügung zu stellen, mit dem sich Materialien vom Untergrund in einfacher Weise lösen lassen und abgeschabtes Material möglichst leicht vom Schaber entfernt werden kann.

Die vorgenannte Aufgabe wird durch einen Schaber mit den Merkmalen von Anspruch 1 gelöst. In diesem Zusammenhang sind eine Mehrzahl von nebeneinanderliegenden und voneinander beanstandeten Leitabschnitten zum Ableiten von abgeschabten Material über wenigstens eine vordere Stoßkante des Befestigungsteils vorgesehen, so daß ein höchster Punkt einer oberseitigen Leitfläche oberhalb von einer oberen Stoßkante und/oder ein Tiefpunkt einer unterseitigen Leitfläche unterhalb von einer unteren Stoßkante des Befestigungsteils angeordnet oder mit der Stoßkante ausgefluchtet ist, wobei erfindungsgemäße weiter vorgesehen ist, daß die Leitabschnitte durch Umformen des metallischen Flachmaterials hergestellt sind.

Durch die Leitabschnitte wird sichergestellt, daß es beim Abschaben nicht zu einem Inkontakttreten von abgeschabten Materialbestandteilen mit einer vorderen, beispielsweise stirnseitigen Stoßkante des Befestigungsteils kommen kann. Durch die Leitabschnitte wird das nachkommende abgeschabte Material automatisch an der oberen bzw. unteren Stoßkante des Befestigungsteils vorbei geführt, so daß es beim Abschaben des Materials zu keinem Verschleiß an dem Befestigungsteil des Schabers kommt und der Abschabvorgang nur geringe Druckkräfte erfordert. Der Leitabschnitt weist oberseitig eine Leitfläche auf, die gegenüber der Schabfläche abgewinkelt und/oder abgebogen ist, um das Ableiten von abgeschabtem Material zu gewährleisten. In Richtung zu einer vorderen Schab- bzw. Schneidkante geht der Leitabschnitt der Schaberklinge unterbrechungslos in den Schababschnitt über. Grundsätzlich ist es auch möglich, daß die Schaberklinge einen sich von einer vorderen Schabkante bis hin zu einem höchsten Punkt der oberseitigen Leitfläche erstreckenden bogenförmigen Verlauf mit gleichbleibender Krümmungsrichtung aufweist, wobei der Übergang zwischen Schabfläche und Leitfläche fließend ist. Vorzugsweise ist die Schabfläche jedoch als gerader bzw. ebener Abschnitt der Schaberklinge ausgebildet, wobei der Übergang der Schabfläche in die Leitfläche stufenlos erfolgt bzw. die aneinander angrenzenden Flächen ausgefluchtet sind. Dadurch wird das Ableiten von abgeschabtem Material vereinfacht.

Ist ein Tiefpunkt einer unterseitigen Leitfläche des Leitabschnitts unterhalb von einer unteren Stoßkante des Befestigungsteils angeordnet oder mit der Stoßkante ausgefluchtet, so wird durch die untere Leitfläche beim Abschaben sichergestellt, daß das Befestigungsteil mit der Stirnseite nicht gegen am Untergrund fest anhaftende bei einem Abschabvorgang nicht abgeschabte Materialbestandteile anschlägt. Beim Vorwärtsbewegen des Schabers kommt es dann allenfalls zu einem leichten Anheben des Befestigungsteils in Folge der nicht abgeschabten Materialbestandteile. Im übrigen werden abgeschabte Materialbestandteile auch auf der Unterseite der Schaberklinge an dem Befestigungsteil vorbei geleitet.

Der Begriff "Umformen" ist im Sinne der Erfindung als Oberbegriff für alle Fertigungsverfahren zu verstehen, in denen Metalle gezielt plastisch in eine andere Form gebracht werden. Plastische Formänderungen metallischer Werkstoffe erfolgen durch Fließen, wobei mit wachsender Belastung Formänderungen auftreten. Zu den Umformverfahren, die im Zusammenhang mit der Erfindung zum Einsatz kommen können, zählen beispielsweise Druckumformen, Zugdruckumformen, Zugumformen und Biegeumformen.

Um ein Ablösen von an der Schaberklinge anhaftendem Material einerseits und andererseits das Ableiten des Materials an einer Stoßkante des Befestigungsteils vorbei zu ermöglichen, sind erfindungsgemäß eine Mehrzahl von Leitabschnitten vorgesehen, wobei sich die Leitabschnitte quer zur Abschabrichtung bereichsweise über die Schaberklinge erstrecken und durch abschnittsweises Umformen des metallischen Flachmaterials hergestellt sind. In diesem Zusammenhang sind die Leitabschnitte bei einer bevorzugten Ausführungsform der Erfindung quer zur Abschabrichtung nebeneinanderliegend und voneinander beabstandet angeordnet. Es ergibt sich also eine durchgehende Reihe von umgeformten Bereichen der Schaberklinge, die von nicht-umgeformten Bereichen umgeben sind.

Das metallische Flachmaterial weist vorzugsweise über die gesamte Ersteckung der Schaberklinge eine im wesentlichen gleichbleibende Dicke in Schabrichtung auf. In diesem Zusammenhang berücksichtigt der Begriff "im wesentlichen" den Umstand, daß es beim Umformen zu einer ungewollten geringen Veränderung der Blechdicke kommen kann. Durch Einsatz von Umformverfahren lassen sich kostengünstig und einfach hohe Stückzahlen der erfindungsgemäßen Schaberklinge herstellen. Im übrigen ist es in einfacher Weise möglich, das metallische Flachmaterial gezielt an bestimmten Stellen umzuformen, wobei Form und Größe der Umformbereiche bedarfsweise festlegbar sind. Durch Einsatz von Umformverfahren können metallische Flachmaterialien mit einer sehr geringen Dicke als Schaberklinge eingesetzt und entsprechend Leitabschnitte in dem Flachmaterial ausgebildet werden.

Durch die geringe Materialstärke des Materials läßt sich zudem ein Belag leicht von einem Untergrund abschaben. Im übrigen ist das Schleifen der Schaberklingen leicht möglich, wobei geschliffene Schaberklingen eine größere Schärfe aufweisen als beispielsweise Schaberklingen, die aus einem metallischen Flachmaterial mit größerer Dicke durch Fräsen herausgearbeitet werden können. Gegenüber diesen Flachmaterialien mit größerer Dicke weisen die erfindungsgemäßen Schaberklingen aus dünnem Metallblech auch eine höhere Flexibilität auf, die es erleichtert, beim Abschalen in den Bereich zwischen einem Belag und einem Untergrund einzudringen. In diesem Zusammenhang kann die erfindungsgemäße Schaberklinge eine Dicke von 0,25 bis 2,0 mm, vorzugsweise zwischen 0,5 bis 1,5 mm, insbesondere zwischen 0,75 bis 1,0 mm, aufweisen.

Die Breite von Schaberklingen, die für handbetätigbare Schaber eingesetzt werden, kann zwischen 15 bis 30 mm, vorzugsweise ca. 20 mm, betragen. Die Länge der vorgenannten Schaberklingen beträgt in diesem Fall zwischen 100 bis 300 mm, vorzugsweise bis 200 mm. Schaberklingen für sogenannte Stripper können sich quer zur Schabrichtung über eine Länge von 200 bis 400 mm erstrecken, wobei die Erstreckung der Schaberklingen in Schabrichtung zwischen 40 bis 80 mm, vorzugsweise ca. 60 mm, betragen kann. Im übrigen weisen die Schaberklingen der in Rede stehenden Art mehrheitlich eine rechteckige Form mit zum Teil gerundeten Ecken auf. Um eine sichere Halterung der Klinge am Schaber zu gewährleisten, wird die Schaberklinge vorzugsweise über die gesamte Ersteckung der Klinge quer zur Schabrichtung in dem Befestigungsteil eingespannt.

Die Schaberklinge kann auch unterschiedlich gehärtet sein, wobei im Bereich der Schabkante die Schaberklinge die größte Härte aufweisen soll. Dies trägt zu einem geringen Verschleiß der Schaberklinge beim Abschabvorgang bei.

Vorzugsweise geht der Leitabschnitt unterbrechungslos in den Befestigungsabschnitt über. Der Leitabschnitt kann in diesem Fall durch Eindrücken des metallischen Flachmaterials erhalten werden, ohne daß es beim Eindrücken zu einem Aufreißen bzw. Durchstoßen des Flachmaterials kommt. Die Schaberklinge weist in diesem Fall über die gesamte Länge und Breite eine durchgehende Oberfläche auf, so daß abgeschabte Materialbestandteile im wesentlichen vollständig über den Leitabschnitt abgeleitet werden können. Bei einer anderen Ausführungsform der Erfindung kann ein Leitabschnitt durch Auf- oder Abbiegen eines eingestanzten Blechbereichs erhalten werden, so daß die Schaberklinge eine Unterbrechung im Übergangsbereich zwischen dem Leitabschnitt und dem Befestigungsabschnitt aufweist.

Der Befestigungsabschnitt kann als gerader bzw. ebener Einspannbereich ausgebildet sein, was ein festes Einspannen in dem Befestigungsteil des Schabers ermöglicht. Darüber hinaus kann ein in den Leitabschnitt übergehender und gegenüber dem Einspannbereich abgewickelter und/oder abgebogener Haltebereich vorgesehen sein, wobei, weiter vorzugsweise, der Haltebereich gegenüber dem Einspannbereich um ca. 30° bis 90° nach oben und/oder nach unten abgewinkelt bzw. abgebogen sein kann. Bei entsprechender Ausbildung des Befestigungsteils kann der Haltebereich zu einer sicheren Fixierung der Schaberklinge in dem Befestigungsteil beitragen. In diesem Zusammenhang kann bei einem Schaber der eingangs genannten Art vorgesehen sein, daß die zwischen den Befestigungsstücken des Befestigungsteils gebildete Aussparung einen ersten vorzugsweise ebenen Aussparungsbereich für den Einspannbereich des Befestigungsabschnitts und einen mit dem ersten Aussparungsbereich verbundenen zweiten Aussparungsbereich für den Haltebereich des Befestigungsabschnitts aufweist, wobei der zweite Aussparungsbereich gegenüber dem ersten Aussparungsbereich abgewinkelt und/oder abgebogen ist und wobei der zweite Aussparungsbereich die Austrittsöffnung aufweist.

In diesem Zusammenhang ist die Austrittsöffnung der Aussparung vorzugsweise auf der Oberseite oder einer Unterseite des Befestigungsteils vorgesehen, wobei der ebene Befestigungsabschnitt der Klinge im wesentlichen horizontal zwischen den Befestigungsstücken eingespannt sein kann. Bei dieser Ausführungsform ist die Austrittsöffnung nicht im Bereich der Mittellängsachse des Befestigungsteils vorgesehen. Die Form bzw. der Verlauf der Aussparung zwischen den Befestigungsstücken in Abschabrichtung ist dabei an die Form des Befestigungsabsclmitts der Schaberklinge angepaßt.

Grundsätzlich ist es aber auch möglich, daß der Haltebereich der Schaberklinge nach dem Einspannen in das Befestigungsteil außerhalb des Befestigungsteils angeordnet ist, wobei beispielsweise eine Stirnseite des Befestigungsteils gegen den Haltebereich anliegt, so daß die Schaberklinge beim Abschabvorgang sicher an dem Befestigungsteil gehalten ist und über den Haltebereich ein Teil der beim Abschaben notwendigen Druckkraft in die Schaberklinge eingeleitet wird.

Um das Abschaben von Belagresten zu vereinfachen, kann der Schababschnitt als ebener Flachbereich ausgebildet sein. Der Schababschnitt und der Einspannbereich des Befestigungsabschnitts können darüber hinaus in einer gemeinsamen Ebene angeordnet sein, wobei der Leitabschnitt gegenüber der Ebene nach oben und/oder nach unten abgewinkelt und/oder abgebogen ist. Sind der Schababschnitt und der Einspannbereich des Befestigungsabschnitts in einer gemeinsamcn Ebene angeordnet, können in einfacher Weise hohe Druckkräfte beim Abschaben über die Schaberklinge auf einen Untergrund übertragen werden.

Der Leitabschnitt weist vorzugsweise eine Steigung und/oder ein Gefälle von weniger als 30°, vorzugsweise von weniger als 20°, auf. Dadurch wird das sichere und vollständige Ableiten von abgeschabten Materialien bei geringem Kraftaufwand sichergestellt und der Umformaufwand beim Herstellen des Leitabschnitts verringert. Der Haltebereich des Befestigungsabschnitts und der Leitabschnitt können eine gleich große Steigung oder ein gleich großes Gefällte aufweisen, so daß die erfindungsgemäße Schaberklinge in einem Längsschnitt eine Profilwelle aufweist, deren Flanken durch den Haltebereich einerseits und den Leitabschnitt andererseits gebildet werden. Diese Ausführungsform ist einfach herstellbar und ermöglicht das Abschaben bei geringem Kraftaufwand.

Der Abstand zwischen dem höchsten Punkt einer oberseitigen Leitfläche oder dem Tiefpunkt einer unterseitigen Leitfläche und der Mittellängsachse des Schababschnitts und/oder der Mittellängsachse des Befestigungsabschnitts der Klinge kann weniger als 10 mm, vorzugsweise weniger als 5 mm, insbesondere weiniger als 3 mm, betragen. Dadurch ist der Umformaufwand verringert und die Kraftleitung durch die Schaberklinge nur wenig gegenüber der Kraftleitung durch eine gerade bzw. ebene nicht umgeformte Schaberklinge gestört.

Wie bereits oben darauf hingewiesen worden ist, sollen die Schabfläche und die Leitfläche ausgefluchtet sein, um ein einfaches Ableiten von abgeschabtem Material zu gewährleisten. In diesem Zusammenhang kann der Leitabschnitt im Übergangsbereich zum Befestigungsabschnitt eine gerundete Ableitkante aufweisen, die dazu führt, daß das abgeschabte Material durch das beim Abschabvorgang nachkommende Material automatisch von der Schaberklinge gelöst und über eine Stoßkante des Befestigungsteils hinweg abtransportiert wird.

Vorzugsweise ist bei einem Handschaber die Schaberklinge beidseitig geschliffen. Das vordere Ende des Schababschnitts weist dann auf der Unterseite und auf der Oberseite jeweils eine Abschrägung auf, so daß beide Seiten der Schaberklinge zum Abschaben benutzt werden können. Das einseitige Schleifen einer Schaberklinge kann jedoch von Vorteil sein, da es zu einer Selbstschärfung der Klinge beim Schabvorgang kommt. Einseitig geschliffene Schaberklingen können in diesem Zusammenhang vorzugsweise bei Strippern zum Einsatz kommen.

Die Erfindung wird nachfolgend anhand der Zeichnung exemplarisch erläutert. In der Zeichnung zeigen
- Fig. 1: einen aus dem Stand der Technik bekannten Schaber mit einer Schaberklinge zum Abschaben von Materialien von einem Untergrund,
- Fig. 2: eine erste Ausführungsform eines erfindungsgemäßen Schabers in einer Längsseitenansicht,
- Fig. 3: eine zweite Ausführungsform eines erfindungsgemäßen Schabers in einer Längsseitenansicht,
- Fig. 4: eine dritte Ausführungsform eines erfindungsgemäßen Schabers in einer Längsseitenansicht,
- Fig. 5: eine vierte Ausführungsform eines erfindungsgemäßen Schabers in einer Längsseitenansicht,
- Fig. 6: eine fünfte Ausführungsform eines erfindungsgemäßen Schabers in einer Längsseitenansicht,
- Fig. 7: eine sechste Ausführungsform eines erfindungsgemäßen Schabers in einer Längsseitenansicht,
- Fig. 8: eine siebte Ausführungsform eines erfindungsgemäßen Schabers in einer Längsseitenansicht,
- Fig. 9: eine erfindungsgemäße Schaberklinge in einer Längsseitenansicht,
- Fig. 10: eine weitere erfindungsgemäße Schaberklinge in einer Längsseitenansicht,
- Fig. 11: eine Draufsicht auf die Schaberklinge des in Fig. 2 dargestellten Schabers,
- Fig. 12: eine Draufsicht auf die Schaberklinge des in Fig. 7 dargestellten Schabers,
- Fig. 13: eine zweite Ausführungsform einer Schaberklinge der in Fig. 9 dargestellten Art in einer Draufsicht,
- Fig. 14: eine dritte Ausführungsform einer Schaberklinge der in Fig. 9 dargestellten Art in einer Draufsicht und
- Fig. 15: eine Draufsicht auf die in Fig. 8 dargestellte Schaberklinge.

In Fig. 1 ist ein aus dem Stand der Technik bekannter Handschaber 1 dargestellt, der ein Befestigungsteil 2 und eine Schaberklinge 3 aufweist. Das Befestigungsteil 2 ist zweistückig ausgebildet und weist ein oberes Befestigungsstück 4 und ein unteres Befestigungsstück 5 auf. Der Schaber 1 ist zum Abschaben von nicht dargestellten Materialien von einem Untergrund vorgesehen, wobei die Schaberklinge 3 an einem vorderen Ende eine Abschrägung 6 auf der Unterseite der Schaberklinge 3 und auf der Oberseite eine Schabfläche 7 aufweist. Die Schaberklinge 3 ist beginnend vom mittleren Bereich bis zu einem hinteren Ende in eine zwischen dem oberen Befestigungsstück 4 und dem unteren Befestigungsstück 5 gebildete Aussparung eingespannt, wobei die hintere Stirnseite 8 der Schaberklinge 3 beim Abschaben gegen das untere Befestigungsteil 5 wirkt.

Beim Abschabvorgang in Abschabrichtung X werden die abgeschabten Materialbestandteile entgegen der Abschabrichtung X auf der Schabfläche 7 und ggf. auch entlang der Unterseite der Schaberklinge 3 in Richtung zu einer vorderen Stirnseite 9 des Befestigungsteils 2 transportiert. Dies ist durch die Pfeile Y schematisch dargestellt. Die Materialbestandteile stoßen gegen die Stirnflächen 9 an, wobei die Stirnflächen 9 Stoßkanten im Sinne der Erfindung darstellen. Beim Inkontakttreten des abgeschabten Materials mit den Stoßkanten des Befestigungsteils 2 kommt es zum Abrieb an der Außenfläche des Befestigungsteils 2, was zur Zerstörung des Handschabers 1 führen kann und die sichere Fixierung der Schaberklinge 3 zwischen den Befestigungsstücken 4, 5 gefährdet. Im übrigen steigt der Kraftaufwand, der beim Abschabvorgang zum Abschaben der Materialbestandteile erforderlich ist.

In den Fig. 2 bis 16 sind jeweils Schaberklingen 10 dargestellt, die aus einem metallischen Flachmaterial bestehen und zur Verwendung bei einem in den Fig. 2 bis 8 dargestellten Schaber 11 zum Abschaben von Materialien von einem Untergrund ausgebildet sind. Die Schaberklinge 10 weist jeweils an einem vorderen Ende einen wenigstens eine Schabfläche 12 aufweisenden Schababschnitt 13 auf, wobei die dargestellten Schaberklingen 10 unterschiedlich lange Schababschnitte 13 aufweisen können. Im übrigen weist jede Schaberklinge 10 an ihrem hinteren Ende einen Befestigungsabschnitt 14 zum Befestigen an einem Befestigungsteil 15 des Schabers 11 auf. Das Befestigungsteil 15 ist ebenfalls zweitgeteilt und weist ein oberes Befestigungsstück 16 und ein unteres Befestigungsstück 17 auf.

Jede Schaberklinge 10 weist wenigstens einen mittleren Leitabschnitt 18 zum Ableiten von abgeschabtem Material über wenigstens eine vordere Stoßkante 19 des Befestigungsteils 15 auf, wobei der Leitabschnitte 18 durch Umformen der Schaberklinge 10 erhältlich ist. Wie sich aus den Fig. 6 bis 8 ergibt, kann die Schaberklinge 10 einen Leitabschnitte 18 mit einer oberseitigen Leitfläche 22 zum Ableiten von abgeschabten Material über eine obere Stoßkante 19 und einen weiteren Leitabschnitt 20 mit einer unterseitigen Leitfläche 29 zum Ableiten von abgeschabten Material über eine untere Stoßkante 21 aufweisen. Bei den in den Fig. 2 und 5 dargestellten Ausführungsformen wird das Ableiten von abgeschabten Material auf der Unterseite der Schaberklinge 10 dadurch bewirkt, daß die Mittellängsachse X₁ des Schababschnitts 13 gegenüber der Mittellängsachse X₂ des ebenen Teils des Befestigungsabschnitts 14 nach unten versetzt ist, so daß beim Abschaben das abgeschabte Material nicht gegen die untere Stoßkante 21 stößt.

Durch das Ableiten von abgeschabten Material über den Leitabschnitt 18, 20 wird sichergestellt, daß es durch abgeschabtes Material nicht zu einem Verschleiß des Befestigungsteils 15 im Bereich der vorderen Stoßkante 19, 21 kommen kann. Im übrigen wird durch das Ableiten des abgeschabten Materials das Abschaben eines Bodenbelags mit geringerem Kraftaufwand möglich.

Der Leitabschnitt 18 ist gegenüber dem gerade verlaufenden bzw. ebenen Schababschnitt 13 nach oben bzw. nach unten abgebogen bzw. abgewinkelt, wobei der Leitabschnitt 18, 20 vorzugsweise eine Steigung und/oder ein Gefälle von weniger als 30°, vorzugsweise von weniger als 20°, aufweisen kann. Bei den in den Fig. 6 und 7 dargestellten Schaberklingen 10 beträgt das Gefälle des weiteren Leitabschnitts 20 dagegen ca. 30° bis 45°, um das sichere Ableiten von abgeschabtem Material auf der Unterseite zu gewährleisten. Im übrigen ist es bei allen Ausführungsformen so, daß der Schababschnitt 13 unterbrechungslos in den Leitabschnitt 18 übergeht, wobei die Schabfläche 12 und die oberseitige Leitfläche 22 des Leitabschnitts 18 ausgefluchtet sind. Nicht dargestellt ist, daß die Schaberklinge 10 zwischen einem höchsten Punkt 23 der oberseitigen Leitfläche 22 und einer Schabkante 24 einen bogenförmigen Verlauf mit gleichgerichteter Krümmung aufweisen kann.

Die Schaberklingen 10 weisen in Abschabrichtung X eine im wesentlichen konstante Dicke d über die gesamte Ersteckung auf, wobei die Dicke zwischen 0,25 bis 2,0 mm, vorzugsweise zwischen 0,5 bis 1,5 mm, betragen kann. Bei den in den Fig. 2 und 5 dargestellten Ausführungsformen ist der Schababschnitt 13 soweit nach unten versetzt angeordnet, daß beim Abschaben kein Inkontakttreten der Stirnseite des unteren Befestigungsstücks 17 mit nicht abgeschabten Materialbestandteilen oder Unebenheiten des Bodens befürchtet werden muß. Bei den in den Fig. 3 und 4 sowie 6 bis 8 dargestellten Ausführungsformen sind der als ebener Flachbereich ausgebildete Schababschnitt 13 und ein ebener Einspannbereich 25 des Befestigungsabschnitts 14 in einer gemeinsamen Ebene angeordnet, wobei der Leitabschnitt 18, 20 gegenüber der gemeinsamen Ebene nach oben bzw. nach unten abgewinkelt bzw. abgebogen ist.

Der Befestigungsabschnitt 14 kann einen gegenüber dem Einspannbereich 25 abgewinkelten und/oder abgebogenen Haltebereich 26 aufweisen, wie dies in den Fig. 2, 3, 4, 5 und 7 dargestellt ist. Zu diesem Zweck weist eine zwischen dem oberen Befestigungsstück 16 und dem untere Befestigungsstück 17 des Befestigungsteils 15 gebildete Aussparung einen ersten vorzugsweise ebenen Aussparungsbereich für den Einspannbereich 25 des Befestigungsabschnitts 14 und einen mit dem ersten Aussparungsbereich verbundenen zweiten Aussparungsbereich für den abgewinkelten und/oder abgebogenen Haltebereich 26 des Befestigungsabschnitts 14 auf, wobei der zweite Aussparungsbereich gegenüber dem ersten Aussparungsbereich abgewinkelt und/oder abgebogen ist. Dadurch wird eine sichere Lagerung der Schaberklinge 10 an dem Befestigungsteil 15 gewährleistet. Bei den in den Fig. 2, 3 und 4 dargestellten Ausführungsformen weist das obere Befestigungsstück 16 eine Austrittsöffnung 27 für die Schaberklinge 10 auf. Bei der in Fig. 7 dargestellten Ausführungsform ist die Austrittsöffnung im unteren Befestigungsstück 17 vorgesehen, wobei der zweite Aussparungsbereich in die Austrittsöffnung 27 mündet. Wie sich aus Fig. 5 ergibt, kann das Befestigungsteil 15 auch mit einer Stirnseite gegen den Haltebereich 26 anschlagen, so daß beim Abschabvorgang die Schaberklinge 10 sicher an dem Befestigungsteil 15 gehalten und die Kraftübertragung vereinfacht ist. Bei der in Fig. 5 dargestellten Ausführungsform ist somit der Haltebereich 26 außerhalb von dem Befestigungsteil 15 angeordnet.

Wie sich insbesondere aus Fig. 3 ergibt, können der Haltebereich 26 des Befestigungsabschnitts 14 und der Leitabschnitt 18 eine gleich große Steigung aufweisen, so daß die in Fig. 3 dargestellte Schaberklinge 10 in einer Längsschnittansicht eine Profilwelle aufweist. Das in Fig. 3 dargestellte Profil läßt sich leicht herstellen.

Im übrigen ist es aufgrund der geringen Dicke d der Schaberklingen 10 zum Ableiten von abgeschabtem Material lediglich erforderlich, die Schaberklinge 10 in geringem Maße umzuformen. Der Abstand a₁, a₂, a₃ zwischen dem höchsten Punkt 23 und/oder einem Tiefpunkt 28 der Leitfläche 22, 29 und der Mittellängsachse X₁ des Schababschnitts 13 und/oder der Mittellängsachse X₂ des Einspannbereiches 25 des Befestigungsabschnitts 14 kann daher weniger als 10 mm, vorzugsweise weniger als 5 mm, insbesondere weniger als 3 mm, betragen. Dies ist schematisch in den Fig. 2 und 7 dargestellt.

Im übrigen weist die Schaberklinge 10 im Übergangsbereich des Leitabschnitts 18 zum Befestigungsabschnitt 14 jeweils eine Rundung auf, um ein Anstoßen von abgeschabtem Material gegen die Schaberklinge 10 in diesem Bereich zu verhindern und das Ablösen des abgeschabten Materials von der Schaberklinge 10 zu fördern.

Im übrigen kann der Schababschnitt 13 im Bereich der Schabkante 24 auf der Unterseite und/oder auf der Oberseite abgeschrägt sein. Die in den Fig. 6 bis 8 dargestellten Ausführungsformen weisen Schaberklingen 10 auf, die beidseitig geschliffen sind. Durch die gewählte Formgebung der Schaberklingen 10 mit einem oberen Leitabschnitt 18 und einem unteren Leitabschnitt 20, wie in den Fig. 6 und 7 dargestellt, oder durch spiegelsymmetrisch angeordnete Leitabschnitte 18, 20 gemäß Fig. 8, ist es möglich, die Schaberklinge 10 beidseitig zum Abschaben einzusetzen und gleichzeitig abgeschabtes Material sicher an dem Befentigungsteil 15 vorbeizuleiten.

In den Fig. 9 und 10 sind zwei weitere Ausführungsformen von Schaberklingen 10 dargestellt, wobei die in Fig. 9 dargestellte Schaberklinge 10 einen Leitabschnitt 18 aufweiset, der durch Eindrücken der Schaberklinge 10 erhältlich ist. Die Schaberklinge 10 weist in diesem Fall ein unterbrechungsloses Profil auf, das sich von der vorderen Schabkante 24 bis zum hinteren Ende des Befestigungsabschnitts 14 erstreckt. Bei der in Fig. 10 dargestellten Ausführungsform wird dagegen der Leitabschnitt 18 durch Einstanzen der Schaberklinge 10 und anschließendes Aufbiegen der eingestanzten Bereichs erhalten. In diesem Fall ist die Schaberklinge 10 im Übergangsbereich zwischen dem Befestigungsabschnitt 14 und dem Leitabschnitt 18 unterbrochen.

In Fig. 11 ist die in Fig. 2 dargestellte Schaberklinge 10 in einer Ansicht von oben dargestellt. In Fig. 12 ist die in Fig. 7 dargestellte Schaberklinge in einer Ansicht von oben dargestellt. Wie sich aus den Fig. 11 und 12 ergibt, erstreckt sich der Leitabschnitt 18, 20 über die gesamte Länge der Schaberklinge 10. In den Fig. 13 bis 15 sind Schaberklingen 10 dargestellt, die eine Mehrzahl von Leitabschnitten 18, 20 aufweisen, wobei sich die Leitabschnitte 18, 20 quer zur Abschabrichtung nebeneinanderliegend und voneinander beabstandet über die Schaberklinge 10 erstrecken. Die Leitabschnitte 18, 20 sind durch Ein- bzw. Aufdrücken des Flachmaterials erhältlich. Gemäß Fig. 15 kann es auch vorgesehen sein, daß in unterschiedlichen Richtungen abgewinkelte bzw. abgebogene Leitabschnitte 18, 20 nebeneinanderliegend vorgesehen sind. Dadurch ist zum einen das Ableiten von abgeschabtem Material von der Schaberklinge 10 sichergestellt. Zum anderen wird das Ablösen von abgeschabtem Material von der Schaberklinge 10 erleichtert.

## Patentansprüche

1. Schaber (11) zum Abschaben von Materialien von einem Untergrund, mit einer Schaberklinge (10) aus einem metallischen Flachmaterial und einem Befestigungsteil (15) zur Befestigung der Schaberklinge (10), wobei die Schaberklinge (10) mit einem wenigstens eine Schabfläche (12) aufweisenden Schababschnitt (13) zum Abschaben des Materials am vorderen Ende und mit einem Befestigungsabschnitt (14) zum Befestigen am Befestigungsteil (15) des Schabers (11) am hinteren Ende versehen ist, **dadurch gekennzeichnet, daß** an der Schaberklinge (10) eine Mehrzahl von nebeneinanderliegenden und voneinander beabstandeten Leitabschnitten (18, 20) zum Ableiten von abgeschabtem Material über wenigstens eine vordere Stoßkante (19, 21) des Befestigungsteils (15) vorgesehen sind, wobei sich die Leitabschnitte (18, 20) quer zur Abschabrichtung (X) bereichsweise über die Schaberklinge erstrecken und durch abschnittsweises Umformen des metallischen Flachmaterials hergestellt sind.

2. Schaber nach Anspruch 1, **dadurch gekennzeichnet, daß** das metallische Flachmaterial im Bereich des Schababschnitts (13), des Befestigungsabschnitts (14) und des Leitabschnitts (18, 20) eine gleiche Dicke (d) aufweist.

3. Schaber nach Anspruch 1 oder 2, **dadurch gekennzeichnet, daß** der Leitabschnitt (18, 20) unterbrechungslos in den Befestigungsabschnitt (14) übergeht.

4. Schaber nach einem der vorhergehenden Ansprüche, **dadurch gekennzeichnet, daß** der Befestigungsabschnitt (14) einen vorzugsweise ebenen Einspannbereich (25) und, vorzugsweise, wenigstens einen in den Leitabschnitt (18, 20) übergehenden und gegenüber dem Einspannbereich (25) abgewinkelten und/oder abgebogenen Haltebereich (26) aufweist, wobei, weiter vorzugsweise, der Haltebereich (26) gegenüber dem Einspannbereich (25) um ca. 30° bis 90° nach oben und/oder nach unten abgewinkelt ist.

5. Schaber nach einem der vorhergehenden Ansprüche, **dadurch gekennzeichnet, daß** der Schababschnitt (13) als ebener Flachbereich ausgebildet ist und daß, vorzugsweise, der Schababschnitt (13) und der Einspannbereich (25) des Befestigungsabschnitts (14) in einer gemeinsamen Ebene angeordnet sind.

6. Schaber nach einem der vorhergehenden Ansprüche, **dadurch gekennzeichnet, daß** der Leitabschnitt (18, 20) eine Steigung und/oder ein Gefälle von weniger als 30°, vorzugsweise von kleiner oder gleich 20°, aufweist.

7. Schaber nach einem der vorhergehenden Ansprüche, **dadurch gekennzeichnet, daß** der Haltebereich (26) des Befestigungsabschnitts (14) und der Leitabschnitt (18) eine gleich große Steigung oder ein gleich großes Gefälle aufweisen.

8. Schaber nach einem der vorhergehenden Ansprüche, **dadurch gekennzeichnet, daß** der Abstand (a₁, a₂, a₃) zwischen dem höchsten Punkt (23) und/oder dem Tiefpunkt (28) der Leitfläche (22, 29) und der Mittellängsachse (X₁) des Schababschnitts (13) und/oder der Mittellängsachse (X₂) des Einspannbereiches (25) des Befestigungsabschnitts (14) weniger als 10 mm, vorzugsweise weniger als 5 mm, insbesondere weniger als 3 mm, beträgt.

9. Schaber nach einem der vorhergehenden Ansprüche, **dadurch gekennzeichnet, daß** die Schabfläche (12) und die Leitfläche (22) ausgefluchtet sind.

10. Schaber nach einem der vorhergehenden Ansprüche, **dadurch gekennzeichnet, daß** der Leitabschnitt (18) im Übergangsbereich zum Befestigungsabschnitt (14) eine gerundete Ableitkante aufweist.

11. Schaber nach einem der vorhergehenden Ansprüche, **dadurch gekennzeichnet, daß** das vordere Ende des Schababschnitts (13) auf der Unterseite und/oder auf der Oberseite abgeschrägt ist.

12. Schaber nach einem der vorhergehenden Ansprüche, **dadurch gekennzeichnet, daß** ober- und unterseitig Leitabschnitte (18, 20) an der Schaberklinge (10) vorgesehen sind.

13. Schaber nach einem der vorhergehenden Ansprüche, **dadurch gekennzeichnet, daß** die Leitabschnitte (18, 20) durch Einstanzen der Schaberklinge (10) und anschließendes Aufbiegen des eingestanzten Bereichs hergestellt sind.

## Claims

1. A scraper (11) for scraping materials from a substrate, comprising a scraper blade (10) of a metallic flat material, and a fastening part (15) for fastening the scraper blade (10), the scraper blade (10) being provided at the front end with a scraping section (13) having at least one scraping surface (12) for scraping the material, and at the rear end with a fastening section (14) to be fastened to the fastening part (15) of the scraper (11), **characterized in that** on the scraper blade (10), a plurality of adjacent and mutually spaced apart guide sections (18, 20) for removing scraped off material via at least one front edge (19, 21) of the fastening part (15) is provided, with the guide sections (18, 20) extending transversely to the scraping direction (X) in certain areas across the scraper blade and being made by shaping the metallic flat material in sections.

2. The scraper according to claim 1, **characterized in that** the metallic flat material has a same thickness (d) in the area of the scraping section (13), the fastening section (14), and the guide section (18, 20).

3. The scraper according to claim 1 or 2, **characterized in that** the guide section (18, 20) continuously transitions to the fastening section (14).

4. The scraper according to any of the preceding claims, **characterized in that** the fastening section (14) has a preferably level mounting area (25), and preferably at least one holding area (26) transitioning to the guide section (18, 20) and being angled and/or bent with respect to the mounting area (25), wherein more preferably, the holding area (26) is angled upward and/or downward with respect to the mounting area (25) by approximately 30° to 90°.

5. The scraper according to any of the preceding claims, **characterized in that** the scraping section (13) is made as a level flat area, and that preferably the scraping section (13) and the mounting area (25) of the fastening section (14) are arranged in a common plane.

6. The scraper according to any of the preceding claims, **characterized in that** the guide section (18, 20) has a slope and/or gradient of less than 30°, preferably less than or equal to 20°.

7. The scraper according to any of the preceding claims, **characterized in that** the holding area (26) of the fastening section (14) and the guide section (18) have an equal slope or equal gradient.

8. The scraper according to any of the preceding claims, **characterized in that** the spacing (a₁, a₂, a₃) between the highest point (23) and/or the low point (28) of the guide surface (22, 29) and the median longitudinal axis (X₁) of the scraping section (13) and/or the median longitudinal axis (X₂) of the mounting area (25) of the fastening section (14) is less than 10 mm, preferably less than 5 mm, in particular less than 3 mm.

9. The scraper according to any of the preceding claims, **characterized in that** the scraping surface (12) and the guide surface (22) are aligned to be flush.

10. The scraper according to any of the preceding claims, **characterized in that** the guide section (18) has a rounded removal edge in the transition area to the fastening section (14).

11. The scraper according to any of the preceding claims, **characterized in that** the front end of the scraping section (13) is beveled on the bottom side and/or on the top side.

12. The scraper according to any of the preceding claims, **characterized in that** on the top or bottom side, guide sections (18, 20) are provided on the scraper blade (10).

13. The scraper according to any of the preceding claims, **characterized in that** the guide sections (18, 20) are made by punching the scraper blade (10) in and subsequently bending the punched-in area up.

## Revendications

1. Racloir (11) pour racler des matériaux sur un fond, comprenant une lame de racloir (10) en matériau plat métallique et une pièce de fixation (15) pour fixer la lame de racloir (10), la lame de racloir (10) étant munie à l'extrémité avant d'une portion de raclage (13) présentant au moins une surface de raclage (12) pour racler le matériau et à l'extrémité arrière d'une portion de fixation (14) à fixer à la pièce de fixation (15) du racloir (11), **caractérisé en ce que** sur la lame de racloir (10) est prévue une pluralité de portions de guidage (18, 20) adjacentes et espacées les unes par rapport aux autres, destinées à enlever le matériau raclé par au moins un rebord avant (19, 21) de la pièce de fixation (15), dans lequel les portions de guidage (18, 20) s'étendent par endroits transversalement à la direction de raclage (X) sur la lame de racloir et sont fabriquées par un façonnage par sections du matériau plat métallique.

2. Racloir selon la revendication 1, **caractérisé en ce que** le matériau plat métallique présente au niveau de la portion de raclage (13), de la portion de fixation (14) et de la portion de guidage (18, 20) une même épaisseur (d).

3. Racloir selon la revendication 1 ou 2, **caractérisé en ce que** la portion de guidage (18, 20) passe en continu à la portion de fixation (14).

4. Racloir selon l'une quelconque des revendications précédentes, **caractérisé en ce que** la portion de fixation (14) présente une zone de serrage (25) de préférence plane, et de préférence au moins une zone de maintien (26) passant à la portion de guidage (18, 20) et étant coudée et/ou pliée par rapport à la zone de serrage (25), dans lequel de plus grande préférence, la zone de maintien (26) est coudée par rapport à la zone de serrage (25) d'environ 30° à 90° vers le haut et/ou vers le bas.

5. Racloir selon l'une quelconque des revendications précédentes, **caractérisé en ce que** la portion de raclage (13) est réalisée comme une zone plate et plane, et **en ce que** de préférence la portion de raclage (13) et la zone de serrage (25) de la portion de fixation (14) sont disposées dans un plan commun.

6. Racloir selon l'une quelconque des revendications précédentes, **caractérisé en ce que** la portion de guidage (18, 20) présente un gradient et/ou une pente de moins de 30°, de préférence inférieure ou égale à 20°.

7. Racloir selon l'une quelconque des revendications précédentes, **caractérisé en ce que** la zone de maintien (26) de la portion de fixation (14) et la portion de guidage (18) présentent un gradient ou une pente de grandeur identique.

8. Racloir selon l'une quelconque des revendications précédentes, **caractérisé en ce que** l'espacement (a₁, a₂, a₃) entre le point le plus haut (23) et/ou le point bas (28) de la surface de guidage (22, 29) et de l'axe longitudinal médian (X₁) de la portion de raclage (13) et/ou de l'axe longitudinal médian (X₂) de la zone de serrage (25) de la portion de fixation (14) est de moins de 10 mm, de préférence moins de 5 mm, en particulier moins de 3 mm.

9. Racloir selon l'une quelconque des revendications précédentes, **caractérisé en ce que** la surface de raclage (12) et la surface de guidage (22) sont mises en affleurement.

10. Racloir selon l'une quelconque des revendications précédentes, **caractérisé en ce que** la portion de guidage (18) présente un bord d'enlèvement arrondi dans la zone de transition à la portion de fixation (14).

11. Racloir selon l'une quelconque des revendications précédentes, **caractérisé en ce que** l'extrémité avant de la portion de raclage (13) est biseautée sur la face inférieure et/ou sur la face supérieure.

12. Racloir selon l'une quelconque des revendications précédentes, **caractérisé en ce que** sur la face supérieure ou inférieure, des portions de guidage (18, 20) sont prévues sur la lame de racloir (10).

13. Racloir selon l'une quelconque des revendications précédentes, **caractérisé en ce que** les portions de guidage (18, 20) sont fabriquées par estampage de la lame de racloir (10) et cambrage consécutif de la zone estampée.
